# EUROPÄISCHE PATENTSCHRIFT

(11) **EP 0 041 698 B1**
(45) Veröffentlichungstag und Bekanntmachung des Hinweises auf die Patenterteilung: **11.05.1983**
(21) Anmeldenummer: 81104312.4
(22) Anmeldetag: 04.06.1981
(51) Int. Cl.: F28G 1/12

(54) **Reinigungskörper für die Innenreinigung von Röhrenwärmetauschern**
Cleaning bodies for the internal cleaning of tube heat exchangers
Corps de nettoyage pour le nettoyage interne d'échangeurs de chaleur à tubes

(30) Priorität: 10.06.1980 DE 3021698
(43) Veröffentlichungstag der Anmeldung: 16.12.1981
(73) Patentinhaber: Taprogge Gesellschaft mbH, 58300 Wetter (DE)
(72) Erfinder: Eimer, Klaus, D-4030 Ratingen 6 (DE); Kraker, Felix, D-4100 Duisburg 1 (DE); Schildmann, Hans Werner, D-5629 Heiligenhaus (DE); Schmitz, Günther, D-4130 Moers (DE); Sonnenschein, Hans, Dr., D-4300 Essen (DE)
(74) Vertreter: Michelis, Theodor

## Beschreibung

Die Erfindung betrifft Reinigungskörper für die Innenreinigung der Röhren von Röhrenwärmetauschern, insbesondere von Dampfkraftwerkskondensatoren, wobei die Reinigungskörper im Kühlwasserstrom mitgeführt und vom Kühlwasserstrom selbsttätig durch die Röhren gepreßt werden und aus dem Röhrendurchmesser angepaßten kugel- oder zylinderförmigen Schwammgummielementen und damit verbundenen Abrasivelementen bestehen.

In diesem Zusammenhang ist aus der US-A-4077079 ein Reinigungskörper bekannt geworden, dessen Grundkörper aus Schaumstoff besteht und der für die Reinigung großvolumiger Pipelines Verwendung findet. Dabei sind auf der Oberfläche des zylindrischen Reinigungskörpers U-förmige Metallborsten vorgesehen, die von innen durch ein Textilgewebe gedrückt sind, das dann in Streifen auf dem Schaumstoffkörper befestigt bzw. verklebt ist. Darüber hinaus ist die Oberseite des Textilgewebes noch mit einer dünnen Elastomerschicht von einer solchen Dicke versehen, daß die Spitzen der Borsten über die glatte Oberfläche nur noch geringfügig überstehen. Die hierbei verwendeten metallischen Borsten können jedoch zu einem zu starken Abrieb der zu reinigenden Rohrleitungen führen. Außerdem ist die beschriebene Art der Befestigung der Borsten über eine zusätzliche Textillage bei kugelförmigen Reinigungskörpern nicht anwendbar.

Ein ähnlicher Reinigungskörper für Pipelines ist aus der US-A-4 016 620 bekannt, bei dem nach außen frei überstehende metallische Borsten ebenfalls in einer Textillage gehalten und achsparallel streifenförmig auf der Oberfläche des zylindrischen Reinigungskörpers befestigt sind.

Ferner sind aus der DE-A-2 026 502 kugelförmige Reinigungskörper zur Reinigung von Pipelines mit einem Durchmesser von bis zu über 1 m bekannt. Diese Reinigungskörper bestehen aus einem oftenzelligen Schaumkunststoff und können eine dichtere Oberfläche aus dem gleichen Material aufweisen, um diese Oberfläche gegen Abrieb widerstandsfähiger zu machen. Die Reinigungswirkung einer derartigen Schaumkunststoffkugel ist insbesondere bei stärker verschmutzten Rohrwandungen jedoch nur beschränkt.

Der Erfindung liegt demgegenüber die Aufgabe zugrunde, Reinigungskörper der eingangs beschriebenen Art für die Innenreinigung von Wärmetauscher-Röhren, die im allgemeinen nur einen Durchmesser von 10 bis 50 mm aufweisen, so auszugestalten. daß sie eine erhöhte Reinigungskraft ohne Beschädigung der zu reinigenden Rohrwandung aufweisen und dabei noch so weit verformbar sind, daß sie auch für die Reinigung profilierter Rohre verwendet werden können.

Zur Lösung dieser Aufgabe ist erfindungsgemäß vorgesehen, daß die Abrasivelemente als Kunststoffborsten mit einem quer zur radialen Erstreckung der Borsten verlaufenden Borstenfuß ausgebildet und mit diesem als Befestigungsfuß in das Material des Schwammgummielementes eingeschäumt sind.

Diese Kunststoffborsten sind weicher als die bekannten Metallborsten, weisen aber dennoch eine ausreichende Reinigungskraft auf, ohne dabei die Rohrwandung zu zerkratzen oder zu beschädigen. Durch das direkte Einschäumen der Borsten in das Schwammgummimaterial bleibt die Flexibilität der Schwammgummielemente erhalten, wodurch auch eine leichte Anpassung an die Innenfläche von profilierten oder ovalen Rohren möglich ist.

Die einzelnen Abrasivelemente können dabei eine U-förmige Ausbildung aufweisen, wobei der quer verlaufende U-Steg den in das Schwammgummi-Material eingeschäumten Borstenfuß und die Schenkel der U-Form jeweils zwei Schäfte der radialen Borsten bilden.

Es ist aber auch möglich, daß die Borsten am innenliegenden Ende eine Verdickung in Form eines Nagelkopfes aufweisen, wobei der Nagelkopf den in das Schwammgummi-Material eingeschäumten Befestigungsfuß bildet.

Schließlich ist es in Weiterbildung der Erfindung auch möglich, daß mehrere Borsten mit einem quer zu den Borsten verlaufenden z. B. angespritzten Borstenträger verbunden sind, derart, daß der Borstenträger als Befestigungsfuß für jeweils eine Gruppe von Borsten in das Schwammgummimaterial eingeschäumt ist.

Generell werden diese Borsten dabei direkt in die Formen, in denen die Schwammgummielemente ihrerseits durch ein Spritz- und ggf. Blähvorgang erzeugt werden, eingelegt. Die erfindungsgemäßen Reinigungskörper können dabei kugelförmig oder auch zylinderförmig gestaltet sein. Je nach Länge der aus dem Schwammgummielement vorstehenden Borstenschäfte sind die Reinigungskörper nicht nur für die Reinigung von Rohren mit einem kreisförmigen Innendurchmesser geeignet, sondern auch für solche Rohre, die beispielsweise oval sind oder eine profilierte Wand aufweisen.

Anhand einer schematischen Zeichnung sind Ausführungsbeispiele der erfindungsgemäßen Reinigungskörper näher erläutert. Dabei zeigen :
Figur 1 einen Querschnitt durch einen Reinigungskörper mit U-förmigen Borsten,
Figur 2 einen Querschnitt durch einen Reinigungskörper mit Kunststoffborsten und Borstenträger,
Figur 3 einen Querschnittausschnitt im vergrößerten Maßstab mit Borsten mit Borstenfuß und
Figur 4 einen Ausschnitt im vergrößerten Maßstab mit mehreren Borsten, die über einen Borstenträger verbunden sind.

Die in den Figuren dargestellten Reinigungskörper sind für die Innenreinigung der Röhren von Röhrenwärmetauschern, insbesondere von Dampfkraftwerkskondensatoren, bestimmt und zwar für ein Reinigungsverfahren mit Umlaufbetrieb der Reinigungskörper, wobei die Reinigungskörper im Kühlwasserstrom mitgeführt und vom Kühlwasserstrom selbsttätig durch die Röhren gepreßt werden.

Grundsätzlich bestehen die Reinigungskörper aus einem dem Röhrendurchmesser angepaßten Schwammgummielement 1 und damit verbundenen Abrasivelementen 2 und 3. Diese Abrasivelemente 2, 3 sind in den Figuren der besseren Darstellung wegen stark übertrieben dargestellt. Sie sind nach dem Ausführungsbeispiel als Kunststoffborsten mit Borstenschaft 2 und Befestigungsfuß 3 ausgeführt, sowie mit ihrem Befestigungsfuß 3 in dem Schwammgummielement 1 durch Einschäumen verankert.

Bei dem Ausführungsbeispiel nach Fig. 1 sind die Kunststoffborsten als U-förmig gebogene Kunststoffmonofiiamentabschnitte ausgeführt. Der U-förmige Steg bildet dabei den Befestigungsfuß 3, während die U-Schenkel jedes dieser Abrasivelemente zwei Borstenschäfte 2 bilden.

Bei dem Ausführungsbeispiel nach Fig. 3 sind die Kunststoffborsten nagelförmig ausgebildet, wobei sozusagen der Nagelkopf den Befestigungsfuß 3 bildet.

Eine besonders vorteilhafte Ausführungsform ist in den Fig. 2 und 4 dargestellt. Dabei sind die Kunststoffborsten mit einem Borstenträger 3a verbunden. Der Borstenträger 3a trägt ausseitig in einer Reihe oder auch in mehreren Reihen die Borstenschäfte 2. Dabei ist dieser Borstenträger 3a mit den Borstenschäften 2 ebenfalls direkt in das Schwammgummielement bei dessen Herstellung eingeschäumt.

## Patentansprüche

1. Reinigungskörper für die Innenreinigung der Röhren von Röhrenwärmetauschern, insbesondere von Dampfkraftwerkskondensatoren, wobei die Reinigungskörper im Kühlwasserstrom mitgeführt und vom Kühlwasserstrom selbsttätig durch die Röhren gepreßt werden und aus dem Röhrendurchmesser angepaßten kugel- oder zylinderförmigen Schwammgummielementen und damit verbundenen Abrasivelementen bestehen, dadurch gekennzeichnet, daß die Abrasivelemente als Kunststoffborsten (2) mit einem quer zur radialen Erstreckung der Borsten (2) verlaufenden Borstenfuß (3) ausgebildet und mit diesem als Befestigungsfuß (3) in das Material des Schwammgummielementes (1) eingeschäumt sind.

2. Reinigungskörper nach Anspruch 1, gekennzeichnet durch eine U-förmige Ausbildung der einzelnen Abrasivelemente, wobei der quer verlaufende U-Steg den in das Schwammgummi- Material eingeschäumten Borstenfuß (3) und die Schenkel der U₋Form jeweils zwei Schäfte der radialen Borsten (2) bilden.

3. Reinigungskörper nach Anspruch 1, dadurch gekennzeichnet, daß die Borsten (2) am innenliegenden Ende eine Verdickung in Form eines Nagelkopfes aufweisen, wobei der Nagelkopf den in das Schwammgummi-Material eingeschäumten Befestigungsfuß (3) bildet.

4. Reinigungskörper nach Anspruch 1, dadurch gekennzeichnet, daß mehrere Borsten (2) mit einem quer zu den Borsten (2) verlaufenden, z. B. angespritzten Borstenträger (3a) verbunden sind, derart, daß der Borstenträger (3a) als Befestigungsfuß (3) für jeweils eine Gruppe von Borsten (2) in das Schwammgummi-Material eingeschäumt ist.

## Claims

1. Cleaning bodies for the internal cleaning of the tubes of tubular heat exchangers, in particular of steam generating condensers, the cleaning bodies being entrained in the flow of cooling water and being automatically forced through the tubes by the flow of cooling water and comprising spherical or cylindrical sponge rubber elements adapted to the diameter of the tubes, and comprising abrasive elements connected thereto, characterised in that the abrasive elements are designed as plastics bristles (2) having a bristle foot (3) which extends transversely to the radial extent of the bristles (2), and are foamed with this foot as an attachment foot (3) into the material of the sponge rubber element (1).

2. Cleaning bodies according to claim 1, characterised by a U-shaped design of the individual abrasive elements, the transversely extending U-ridge forming the bristle foot (3) foamed into the sponge rubber material, and the sides of the U-shape each forming two shafts of the radial bristles (2).

3. Cleaning bodies according to claim 1, characterised in that the bristles (2) have on the inside end a thickening in the form of a nail head, and the nail head forms the attachment foot (3) foamed into the sponge rubber material.

4. Cleaning bodies according to claim 1, characterised in that a plurality of bristles (2) are connected to a bristle holder (3a) which is, for example injection moulded thereon and extends transversely to the bristles (2), such that the bristle holder (3a) is foamed into the sponge rubber material as an attachment foot (3) for, in each case, one group of bristles (2).

## Revendications

1. Corps de nettoyage pour le nettoyage interne d'échangeurs de chaleur à tubes, notamment de condenseurs de centrale thermique, les corps de nettoyage étant entraînés dans le courant d'eau de refroidissement et poussés automatiquement dans les tubes par le courant d'eau de refroidissement et étant constitués d'éléments en caoutchouc cellulaire de forme sphérique ou cylindrique, adaptés au diamètre des tubes et d'éléments abrasifs qui y sont fixés, caractérisé en ce que les éléments abrasifs sont constitués de soies (2) en matière plastique à pied (3) s'étendant transversalement à l'étendue radiale des soies et sont noyés par ce pied, servant de pied de fixation (3), dans la matière de l'élément en caoutchouc cellulaire (1).

2. Corps de nettoyage suivant la revendication 1, caractérisé par un agencement en forme de U de chaque élément abrasif, l'âme du U, qui s'étend transversalement, formant le pied de soie 3 noyé dans la matière en caoutchouc cellulaire et les ailes de la forme en U formant respectivement deux tiges de soie (2) radiales.

3. Corps de nettoyage suivant la revendication 1, caractérisé en ce que les soies (2) présentent à l'extrémité se trouvant vers l'intérieur un épaississement en forme de tête d'épingle, la tête d'épingle formant le pied de fixation (3) noyé dans la matière en caoutchouc cellulaire.

4. Corps de nettoyage suivant la revendication 1, caractérisé en ce que plusieurs soli-s (2) sont reliées par un support de soies (3a), fabriqué par exemple par injection et s'étendant transversalement aux soies (2), de manière à ce que le support de soies (3a) servant de pied de fixation (3) soit noyé pour chaque groupe de soies (2) dans la matière en caoutchouc cellulaire.
